# EUROPÄISCHE PATENTSCHRIFT

(11) **EP 0 401 526 B1**
(45) Veröffentlichungstag und Bekanntmachung des Hinweises auf die Patenterteilung: **27.01.1993**
(21) Anmeldenummer: 90108632.2
(22) Anmeldetag: 08.05.1990
(51) Int. Cl.: B65D 33/16

(54) **Clip-Verschluss für Beutel**
Clip closure for bag
Agrafe de fermeture pour sac

(30) Priorität: 06.06.1989 DE 3918426
(43) Veröffentlichungstag der Anmeldung: 12.12.1990
(73) Patentinhaber: SLEVEN GMBH & CO. KG, D-47883 Kempen 1 (DE)
(72) Erfinder: Sleven, Jürgen, D-4152 Kempen 1 (DE)
(74) Vertreter: Cohausz & Florack Patentanwälte

(56) Entgegenhaltungen:
- BE-A- 771 673
- DE-A- 2 203 543
- DE-A- 2 362 598

## Beschreibung

Die Erfindung bezieht sich auf ein Clipverschlußband mit mehreren gleichartigen aneinandergereihten Clipverschlußzuschnitten für Beutel, jeweils in Form eines flachen länglichen Streifens aus flexiblem Kunststoff mit verstärkten Längsrändern, die dicker als der dazwischenliegende Bereich ausgebildet sind.

Ein Clipverschlußband dieser Art (siehe DE-A-2203543) wird in einer Beutelverschließmaschine in einzelne Clipverschlüsse abgelängt, wobei sowohl die Einzelclipverschlüsse als auch die vom Clipverschlußand ablängbaren Clipverschlüsse an den Längsrändern des flachen länglichen Streifens Drähte zur Verstärkung eingebettet haben. Die Drähte haben die Aufgabe, nach Umlegen der Endabschnitte des Clipverchlusses diesen gegen die Rückstellkräfte des im übrigen aus Kunststoff bestehenden Streifens zusammenzuhalten. Diese bekannten Clipverschlüsse haben eine Reihe von Nachteilen:
1. Der Herstellungsaufwand der Clipverschlüsse ist wegen der in den Rändern einzubettenden Drähte hoch.
2. Die Ablängmesser der Beutelverschließmaschine müssen dafür ausgelegt sein, nicht nur den Streifen aus Kunststoff, sondern auch die Drähte sauber durchtrennen zu können.
3. Die Sterilisierung eines Lebensmittels, zum Beispiel Brot, mittels Mikrowellen ist nicht möglich, wenn sich das Lebensmittel in einem Beutel befindet, der durch einen Clipverschluß mit Drahteinlage verschlossen ist.
4. Die durch Abtrennen aus dem Clipverschlußband entstehenden einzelnen Clipverschlüsse falten sich beim automatischen Verpacken an nicht definierten Stellen um.

Der Erfindung liegt die Aufgabe zugrunde, ein Clipverschlußband der eingangs genannten Art dahingehend weiterzuentwickeln, daß es einerseits für die Anwendung von Mikrosterilisationsverfahren geeignet und andererseits für unterschiedliche zu verschließende Beutelöffnungen vorkonfektionierbar ist.

Diese Aufgabe wird erfindungsgemäß dadurch gelöst, daß das ausschließlich aus Kunststoff bestehende Clipverschlußband jeweils zwischen zwei Soll-Trennstellen aufeinanderfolgender Clipverschlußzuschnitte angeordnete und von diesen sowie zueinander beabstandete, sich über die gesamte Breite des Clipverschlußbandes erstreckende Schwächungsstellen zur Ausbildung von Soll-Knickfalten aufweist.

Durch die erfindungsgemäße Lösung ergibt sich einerseits, daß durch die Vollkunststoffausführung des Clipverschlußbandes für die Mikrowellensterilisation störende Metalleinlagen entfallen sind und andererseits ein durchgängiges Prägen über die gesamte Clipverschlußbandbreite zur Ausbildung der Soll-Knickfalten möglich wird. Durch die Vorwählbarkeit des Abstandes zwischen den Soll-Trennstellen einerseits und den Schwächungsstellen zur Ausbildung der Soll-Knickfalten andererseits läßt sich je nach zu verschließender Beutelöffnung ein Clipverschlußband für die anschließende Verwendung in der Beutelverschließmaschine vorteilhaft vorkonfektionieren. Der Konfektionierungsvorgang wird durch die Vollkunststoffausführung erheblich vereinfacht.

In einer bevorzugten Ausführungsform ist wegen der Aussparungen an den verstärkten Längsrändern und der Schwächung des Streifens zwischen den Längsrändern an den Soll-Knickfalten gewährleistet, daß sich der Streifen leicht und flach umfalten läßt.

Ein Clipverschlußband nach der Erfindung besteht vorzugweise aus einem Copolymer, insbesondere Polypropylen.

Nach einer weitere Ausgestaltung der Erfindung ist vorgesehen, daß der Streifen zwischen einem Ende und der benachbarten Stelle für die Soll-Knickfalte und den verstärkten Längsrändern ein Loch für eine Klebemarke oder einen Klemmstift hat. Über dieses Loch kann nach Verschließen Klebstoff eingebracht werden, um die Schließwirkung noch zu verstärken. Der gleich Effekt läßt sich auch mit einem durch das Loch steckbaren, auf den darunterliegenden Teil des Streifens aufklebbaren oder aufschweißbaren Klemmstift erreichen. Diese zweite Alternative ermöglicht zusätzlich ein Öffnen und Wiederverschließen des Clipverschlusses.

Der erfingungsgemäße Clipverschlußband ist auch besonders maschinengerecht. Um ihn in einer Beutelverschließmaschine verarbeiten zu können, ist nach einer Ausgestaltung vorgesehen, daß das Clipverschlußband in regelmäßigen, auf die Länge der Clipverschlüsse abgestellten Abständen Transportmarken, insbesondere Löcher für eine Beutelverschließmaschine aufweist. Über die Löcher kann dann der einzelne Clipverschluß taktgerecht zum Ablängen und Falten vorgeschoben werden. Um beim Ablängen einen sauberen Schnitt zu erhalten und/oder mit einfachen Schneidwerkzeugen arbeiten zu können, ist nach einer weiteren Ausgestaltung vorgesehen, daß an den Soll-Trennstellen zwischen aufeinanderfolgenden Clipverschlüssen die verstärkten Längsränder Aussparungen aufweisen.

Im folgenden wird die Erfindung anhand einer Zeichnung näher erläutert, die eine Teillänge eines Bandes mit mehreren Clipverschlusszuschnitten in Ansicht zeigt.

Das Clipverschlußband besteht aus einem flachen länglichen Streifen 1 mit verstärkten Längsrändern 2,3. Der Streifen 1 mit seinen Längsrändern 2,3 besteht ausschließlich aus flexiblem Klunststoff. Ein Copolymer, insbesondere Polypropylen, hat sich als geeignet erwiesen. Dieser Kunststoff muß die Eigenschaft haben, daß er sich falten läßt und nach Faltung möglichst geringe Rückstellkräfte entwickelt und einem Rückbiegen einen gewissen Widerstand entgegensetzt.

Die verstärkten Längsränder 2,3 werden dadurch erhalten, daß der Streifen 1 an den Rändern dicker als im mittleren Bereich ist. An bestimmten gegenüberliegenden Stellen weisen die verstärkten Längsränder 2,3 Aussparungen 4-11 auf, die halbrund oder eckig sein können. Der mittlere Bereich des Streifens 1 zwischen den Aussparungen 6 und 7 sowie 8 und 9 ist zusätslich über seine gesamte Breite, zum Beispiel durch Einkerben geschwächt. Auf diese Art und Weise werden Soll-Knickfalten 12, 13 gebildet. An den Stellen zwischen den Aussparungen 4, 5 sowie 10, 11 sind solche Schwächungen nicht vorgesehen. In diesem Bereich wird an der gestrichelt angedeuteten Soll-Trennstelle 16, 17 durch ein Trennmesser der Beutelverschließmaschine der einen Clipverschluß vom nächsten Clipverschluß abgetrennt.

Um die Clipverschlüsse eines Clipverschlußbandes maßgerecht fördern zu können, ist in dem Streifen 1 ein Loch 14 vorgesehen, in das ein Förderstift der Verschließmaschine eingreifen kann. Es versteht sich, daß dieses Loch 14 nur vorgesehen zu sein braucht, wenn die Verschließmaschine dies erforderlich macht. Bei Einzelclipverschlüssen ist dieses Loch 14 selbstverständlich nicht erforderlich. Denkbar ist allerdings auch, daß die Verschließmaschine so ausgelegt ist, daß sie unter Benutzung der Aussparungen 4-11 die maßgerechte Förderung vornimmt.

Sowohl bei Zuschnitten für Einzelclipverschlüsse als auch bei zu einem Clipverschlußband zusammengefaßten Clipverschlußzuschnitten kann in einem der umzufaltenden Abschnitte ein Loch 15 vorgesehen sein, über das eine Klebemarke bis zu dem darunterliegenden Bereich des gefalteten Clipverschlusses eingebracht werden kann. Es kann allerdings auch ein Stift über dieses Loch 15 eingebracht und mit dem darunterliegenden Teil des umgefalteten Clipverschlusses verbunden werden. Währen im ersten Fall der Clipverschluß nicht lösbar verbunden ist, läßt sich im zweiten Fall der Clipverschluß öffnen und wieder neu verschließen.

## Patentansprüche

1. Clipverschlußband mit mehreren gleichartigen aneinandergereihten Clipverschlußzuschnitten für Beutel, jeweils in Form eines flachen länglichen Streifens aus flexiblem Kunststoff mit verstärkten Längsrändern, die dicker als der dazwischenliegende Bereich ausgebildet sind,
**dadurch gekennzeichnet**, daß das ausschließlich aus Kunststoff bestehende Clipverschlußband jeweils zwischen zwei Soll-Trennstellen (16, 17) aufeinanderfolgender Clipverschlußzuschnitte angeordnete und von diesen sowie zueinander beabstandete, sich über die gesamte Breite des Clipverschlußbandes erstreckende Schwächungsstellen zur Ausbildung von Soll-Knickfalten (12, 13) aufweist.

2. Clipverschlußband nach Anspruch 1,
**dadurch gekennzeichnet**, daß die verstärkten Längsränder (2,3) an den Schwächungsstellen (12,13) Aussparungen (6-9) aufweisen.

3. Clipverschlußband nach Anspruch 1 oder 2,
**dadurch gekennzeichnet**, daß der Streifen (1) zwischen einem Ende und der benachbarten Stelle für die Soll-Knickfalte (12) und den verstärkten Längsrändern (2,3) ein Loch (15) für eine Klebemarke oder einen Klemmstift aufweist.

4. Clipverschlußband nach einem der Ansprüche 1-3,
**dadurch gekennzeichnet**, daß in regelmäßigen, auf die Länge der Clipverschlußzuschnitte abgestellten Abständen Transportmarken, insbesondere Löcher (14), für eine Beutelverschließmaschine aufweist.

5. Clipverschlußband nach Anspruch 4,
**dadurch gekennzeichnet,** daß an Soll-Trennstellen (16,17) zwischen aufeinanderfolgenden Clipverschlußzuschnitten die verstärkten Längsränder (2,3) Aussparungen (4,5,10,11) aufweisen.

6. Clipverschlußband nach einem der Ansprüche 1-5,
**dadurch gekennzeichnet**, daß das Clipverschlußband aus Polypropylen-Copolymer besteht.

## Claims

1. A clip closure band having a number of similar clip closure blanks disposed one beside the other for bags, taking the form of a flat elongate strip of flexible plastics having reinforced longitudinal edges which are constructed thicker than the zone lying therebetween, characterized in that each closure band, consisting exclusively of plastics, has weakening places for the formation of predetermined bending folds (12, 13) which extend over the whole width of the band and are disposed between two predetermined parting places (16, 17) of successive closure blanks and which are spaced out therefrom and from one another.

2. A clip closure band according to claim 1, characterized in that the reinforced longitudinal edges (2, 3) are formed with cutouts (6-9) at the weakening places (12, 13).

3. A clip closure band according to claims 1 or 2, characterized in that the strip (1) has between one end and the adjacent place for the predetermined bending fold (12) and the reinforced longitudinal edges (2, 3) a hole (15) for an adhesive tag or a clamping pin.

4. A clip closure band according to one of claims 1 to 3, characterized in that the band has conveying means, more particularly holes (14) at regular intervals adapted to the length of the closures for a bag-closing machine.

5. A clip closure band according to claim 4, characterized in that the reinforced longitudinal edges (2, 3) have cutouts (4, 5, 10, 11) at predetermined parting places (16, 17) between successive closures.

6. A clip closure band according to one of claims 1 to 5, characterized in that the closure band is made of polypropylene copolymer.

## Revendications

1. Bande de fermeture à clip avec plusieurs sections de fermeture à clip similaires alignées les unes après les autres pour sac, respectivement sous forme d'une bande plate allongée en matière synthétique avec des bords longitudinaux renforcés qui sont réalisés plus épais que la zone se trouvant entre eux,
caractérisée en ce que la. bande de fermeture exclusivement constituée de matière synthétique présente des emplacements d'affaiblissement pour former des amorces de pliage (12, 13) disposés respectivement entre deux emplacements d'amorce de séparation (16, 17) de sections de fermeture successives et écartés de ceux-ci ainsi qu'entre eux, qui s'étendent sur la totalité de la largeur de la bande.

2. Bande de fermeture à clip selon la revendication 1,
caractérisée en ce que les bords longitudinaux renforcés (2, 3) présentent des évidements (6-9) -aux emplacements d'affaiblissement (12, 13).

3. Bande de fermeture à clip selon la revendication 1 ou 2,
caractérisée en ce que la bande (1) a un trou (15) pour une vignette ou une broche de serrage entre une extrémité et l'emplacement voisin pour l'amorce de pliage (12) et les bords longitudinaux renforcés (2, 3).

4. Bande de fermeture à clip selon l'une des revendications 1-3,
caractérisée en ce qu'elle présente des repères de transport, en particulier des trous (14) pour une machine de fermeture de sacs, disposés à écartement sur la longueur des fermetures.

5. Bande de fermeture à clip selon la revendication 4,
caractérisée en ce que les bords longitudinaux renforcés (2, 3) présentent des évidements (4, 5, 10, 11) aux emplacements d'amorce de séparation (16, 17) entre deux fermetures successives.

6. Bande de fermeture à clip selon l'une des revendications 1-5,
caractérisée en ce que la bande de fermeture est constituée d'un copolymère de polypropylène.
